# EUROPÄISCHE PATENTSCHRIFT

(11) **EP 3 099 983 B1**
(45) Veröffentlichungstag und Bekanntmachung des Hinweises auf die Patenterteilung: **12.08.2020**
(21) Anmeldenummer: 15705178.0
(22) Anmeldetag: 26.01.2015
(51) Int. Cl.: F24F 13/24, F25B 30/06

(54) **WÄRMEPUMPE**
HEAT PUMP
POMPE A CHALEUR

(30) Priorität: 27.01.2014 DE 102014100889
(43) Veröffentlichungstag der Anmeldung: 07.12.2016
(73) Patentinhaber: Viessmann Werke GmbH & Co. KG, 35108 Allendorf (DE)
(72) Erfinder: IMMEL, Markus, 35075 Gladenbach (DE); KOWALEWSKI, Hans-Christian, 35043 Marburg (DE); PAULS, Willi, 34498 Korbarch (DE); BÜHRING, Andreas, 79100 Freiburg (DE)
(74) Vertreter: Wolf, Michael
(86) Internationale Anmeldenummer: PCT/DE2015/100030
(87) Internationale Veröffentlichungsnummer: WO 2015/110120

(56) Entgegenhaltungen:
- EP-A1- 0 079 833
- WO-A1-2009/026618
- DE-A1- 3 027 356
- FR-A1- 2 796 136
- US-A1- 2007 039 341

## Beschreibung

Die Erfindung betrifft eine Wärmepumpe, insbesondere eine Luft-Wasser-Wärmepumpe, gemäß dem Oberbegriff des Patentanspruchs 1. Solch eine Wärmepumpe ist z.B. aus der DE 30 27356 A1 bekannt.

Eine weitere Wärmepumpe ist auf der Internetseite http://www.laermorama.ch/m5_krachmacher/energieanlagen_w.html offenbart und in Figur 1 nochmals dargestellt. Diese Wärmepumpe besteht aus einem von Umgebungsluft durchströmten Gehäuse, einer im Gehäuse angeordneten Strömungsführung für die Umgebungsluft und einer der Strömungsführung zugeordneten, mit der Umgebungsluft wechselwirkenden und schallemittierenden Wärmepumpenkomponente. Diese Wärmepumpe dient, wie auch die Bezeichnung Luft-Wasser-Wärmepumpe zum Ausdruck bringt, dazu, die in der Umgebungsluft vorhandene Wärme auf ein flüssiges Wärmeträgermedium, insbesondere Heizkreiswasser eines Gebäudes, zu übertragen. Umgekehrt eingesetzt, kann die Wärmepumpe auch zum Kühlen des Gebäudes verwendet werden.

Unter dem Begriff "Umgebungsluft" ist dabei und auch bei der noch zu erläuternden erfindungsgemäßen Lösung die Luft zu verstehen, die die Wärmepumpe umgibt, also zum Beispiel temperaturmäßig wetterabhängige Frischluft außerhalb eines Gebäudes.

Unter dem Begriff "Wärmepumpenkomponente" ist beim zitierten Stand der Technik und auch bei der noch zu erläuternden erfindungsgemäßen Lösung insbesondere ein einem Wärmeübertrager zugeordneter Ventilator zu verstehen. Dieser emittiert einerseits aufgrund seines elektromotorischen Antriebs, andererseits aber auch beim Zusammentreffen der Umgebungsluft mit den Ventilatorschaufelblättern Schall. Als Wärmepumpenkomponente kommt beim zitierten Stand der Technik und auch bei der noch zu erläuternden erfindungsgemäßen Lösung aber auch der Kompressor bzw. der Verdichter, der Verdampfer oder auch Ventile der Wärmepumpe in Betracht, d. h. der Begriff "Wärmepumpenkomponente" bezieht sich letztlich auf alle möglichen, letztlich aber mindestens eine schallemittierende Komponente einer Wärmepumpe.

Bei der eingangs genannten Wärmepumpe strömt die Umgebungsluft über eine Einlassöffnung auf der rechten Seite des Gehäuses in die Wärmepumpe. Sie strömt dann über eine Strömungsführung nach oben, dort zu einer schallemittierenden Komponente (einem einem Wärmeübertrager zugeordneten Ventilator) und von dort wieder über eine bzw. die Strömungsführung nach unten zu einer Auslassöffnung am Gehäuse.

Der Erfindung liegt die Aufgabe zugrunde, eine Wärmepumpe der eingangs genannten Art zu verbessern. Insbesondere soll eine noch leisere Wärmepumpe geschaffen werden.

Diese Aufgabe ist mit einer Wärmepumpe der eingangs genannten Art durch die im Kennzeichen des Patentanspruchs 1 aufgeführten Merkmale gelöst.

Wie der Fachmann beim weiteren zitierten Stand der Technik erkennen kann, ist das Gehäuse bei dieser Lösung offenbar quaderförmig ausgebildet, d. h. die Strömungsführung für die Umgebungsluft ist bzw. die Ein- und Auslassöffnungen für die Umgebungsluft sind nur auf zwei Seiten des Gehäuses vorgesehen, in Figur 1 links und rechts. An den parallel zur Zeichnungsebene liegenden Vorder- und Rückseiten ist keine Strömungsführung vorhanden, d. h. an diesen Seiten wird emittierter Schall leichter auf die Außenwände des Gehäuses übertragen als im Bereich der Strömungsführung.

Nach der Erfindung ist nun - mit anderen Worten ausgedrückt - vorgesehen, dass die Strömungsführung die Wärmepumpenkomponente mantelartig umhüllt, d. h. mindestens von allen vertikalen Seiten des Gehäuses. Noch etwas genauer betrachtet, ist bezüglich der Strömungsführung vorgesehen, dass diese derart ausgebildet ist, dass sie die Umgebungsluft in Form eines Mantelstroms um die Wärmepumpenkomponente leitet. Der Begriff Mantelstrom ist dabei der Triebswerkstechnik entlehnt, bei der in Bezug auf ein Strahltriebwerk zwischen einem Kernstrom und einem Mantelstrom unterschieden wird (siehe hierzu http://de.wikipedia.org/w/index.php?title=Mantelstrom&oldid=100220384). Ein solcher Kernstrom ist bei der erfindungsgemäßen Wärmepumpe dabei nicht zwingend vorhanden, wesentlich ist aber, dass der Mantelstrom bei der erfindungsgemäßen Lösung den Kernstrom oder eben eine entsprechende Komponente mantelartig umhüllt. Der Mantelstrom kann dabei bezogen auf eine Vertikalachse des Gehäuses mehr oder weniger genau rotationssymmetrisch sein: Ist zum Beispiel, was bevorzugt ist, das Gehäuse zylinderförmig ausgebildet, so ergibt sich im Prinzip eine sehr gut ausgeprägte Rotationssymmetrie. Ist das Gehäuse dagegen im Querschnitt zum Beispiel drei- oder mehreckig ausgebildet, so ergeben sich angenähert drei oder mehr Strömungssegmente, die zueinander etwa symmetrisch (in den genannten Beispielen C₃- bzw. Cₙ-symmetrisch) sind, wobei natürlich letztlich mögliche Einbauten bzw. Umfangssingularitäten in der Strömungsführung zwar vorhanden sein können, die grundsätzliche Dreh- bzw. Rotationssymmetrie der Strömung bzw. der Strömungssegmente aber nicht beeinflussen.

Bezüglich der Strömungsführung ist weiterhin vorzugsweise vorgesehen, dass diese wahlweise von einer Einlassöffnung am Gehäuse bis zur Wärmepumpenkomponente oder von der Wärmepumpenkomponente bis zu einer Auslassöffnung am Gehäuse oder sogar von der genannten Einlassöffnung bis zur genannten Auslassöffnung reicht. Sollte dabei zum Beispiel die Einlassöffnung nur an einer Umfangsstelle des Gehäuses vorgesehen sein, so beginnt die Strömungsführung letztlich an der Stelle, an der die Strömung der Umgebungsluft zum ersten Mal tatsächlich als Mantelstrom bzw. mindestens grob rotationssymmetrisch ausgebildet ist. Für das Ende der Strömungsführung gilt analog das Gleiche.

Die Erfindung sieht weiterhin vor, dass die Wärmepumpenkomponente einen Ventilator mit einer vertikal ausgerichteten Drehachse umfasst und dem Ventilator abströmseitig wahlweise eine kegel-oder pyramidenförmige Strömungsumlenkung zugeordnet ist.

Andere vorteilhafte Weiterbildungen der erfindungsgemäßen Wärmepumpe ergeben sich aus den abhängigen Patentansprüchen.

Der Vollständigkeit halber wird noch auf folgende Patentdokumente hingewiesen: EP 0 079 834 A1, DE 40 16 563 A1, DD 0152 847 A1 und DE 22 09 885 A, die aber im Unterschied zur erfindungsgemäßen Lösung durchweg gerade keine mantelartige Strömungsführung im Sinne des Patentanspruchs 1 aufweisen.

Die erfindungsgemäße Wärmepumpe einschließlich ihrer vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: im Schnitt eine Wärmepumpe nach dem Stand der Technik;
- Figur 2: im Schnitt eine besonders bevorzugte Ausführungsform der erfindungsgemäßen Wärmepumpe;
- Figur 3: in Seitenansicht die Wärmepumpe gemäß Figur 2;
- Figur 4: eine Schnittdarstellung der Wärmepumpe gemäß Figur 3 entlang der Schnittebene A-A;
- Figur 5: eine Schnittdarstellung der Wärmepumpe gemäß Figur 3 entlang der Schnittebene B-B;
- Figur 6: eine Schnittdarstellung der Wärmepumpe gemäß Figur 3 entlang der Schnittebene C-C;
- Figur 7: eine Schnittdarstellung der Wärmepumpe gemäß Figur 3 entlang der Schnittebene D-D; und
- Figur 8: perspektivisch und geschnitten die Wärmepumpe gemäß Figur 2.

Nachfolgend wird die erfindungsgemäße Wärmepumpe, die zur Aufstellung im Freien (also außerhalb eines Gebäudes) vorgesehen und ausgebildet ist, zunächst anhand ihrer gegenständlichen Merkmale genauer erläutert. Abschließend folgt eine funktionale Beschreibung.

Der Vergleich der Figuren 1 und 2 zeigt, dass beide Wärmepumpen zunächst in an sich bekannter Weise aus einem von Umgebungsluft durchströmten Gehäuse 1, einer im Gehäuse 1 angeordneten Strömungsführung 2 für die Umgebungsluft und einer der Strömungsführung 2 zugeordneten, mit der Umgebungsluft wechselwirkenden, ebenfalls im Gehäuse 1 angeordneten und schallemittierenden Wärmepumpenkomponente 3 bestehen.

Weiterhin ist bei beiden Wärmepumpen am Gehäuse 1 zur Zu- und Abführung der Umgebungsluft wahlweise eine mit der Strömungsführung 2 verbundene Einlass- und/oder Auslassöffnung 2.1, 2.2 vorgesehen. Bei der erfindungsgemäßen Wärmepumpe ist darüber hinaus zur Vermeidung einer inneren Verschmutzung vorteilhaft vorgesehen, dass wahlweise die Einlass- und/oder die Auslassöffnung 2.1, 2.2 mit einem luftdurchlässigen Siebelement 12 verschlossen ausgebildet ist bzw. sind.

Wesentlich für alle Ausführungsformen der erfindungsgemäßen Wärmepumpe ist nun, dass die Strömungsführung 2 zur Ausbildung eines Mantelstroms der Umgebungsluft im Gehäuse 1 die Wärmepumpenkomponente 3 an ihren Vertikalseiten mantelartig umschließend ausgebildet ist.

Wie eingangs erläutert, kann auf diese Weise der emittierte Schallpegel der Wärmepumpe erheblich reduziert werden. Während bekannte Wärmepumpen (also zum Beispiel die gemäß Figur 1) typischer Weise einen Schallleistungspegel von über 60 dB(A) aufweisen, hat die erfindungsgemäße Wärmepumpe - wie Versuche ergeben haben - nur noch einen Schallleistungspegel von 54 dB(A). Mit Blick auf eine Faustformel (siehe http://de.wikipedia.org/w/index.php?title=Schalldruckpegel&oldid=126520072), gemäß der 10 dB(A) Reduktion des Schallleistungspegels etwa als halbe Lautstärke wahrgenommen werden, stellt die genannte Senkung um mehr als 6 dB(A) dabei ersichtlich eine erhebliche Reduktion dar.

Zu den gegenständlichen Merkmale der erfindungsgemäßen Wärmepumpe, deren Wärmepumpenkomponente 3 in bekannter Weise einen Wärmeübertrager 4 umfasst, zurückkommend, ist vorgesehen, dass dieser Wärmeübertrager 4 vom Mantelstrom der Umgebungsluft umschlossen und vorzugsweise als einerseits von der Umgebungsluft und andererseits von einem Kältemittel durchströmter Lamellenwärmeübertrager ausgebildet ist.

Weiterhin umfasst die Wärmepumpenkomponente 3 in an sich bekannte Weise einen vorzugsweise elektromotorisch betriebenen Ventilator 5, wobei dieser im Unterschied zur Lösung gemäß Figur 1 bei der erfindungsgemäßen Lösung eine vertikal ausgerichtete Drehachse aufweist und von oben nach unten durchströmt wird.

Ferner ist im Unterschied zur viereckigen Variante gemäß Figur 1 erfindungsgemäß vorgesehen, dass das Gehäuse 1 im Horizontalquerschnitt gesehen wahlweise dreieckig, viereckig, fünf- oder mehr als fünfeckig oder rundlich, besonders bevorzugt - siehe hierzu die Ausführungsform gemäß Figur 2 bis 7 - kreisrund, ausgebildet ist.

Außerdem ist, wie oben bereits erwähnt, vorgesehen, dass die Strömungsführung 2 wahlweise von der Einlassöffnung 2.1 am Gehäuse 1 bis zur Wärmepumpenkomponente 3, von der Wärmepumpenkomponente 3 bis zur Auslassöffnung 2.2 am Gehäuse 1 oder (jedenfalls abschnittsweise) von der Einlassöffnung 2.1 bis zur Auslassöffnung 2.2 erstreckt ausgebildet ist.

Ferner ist vorgesehen, dass wahlweise die Einlass- und/oder Auslassöffnung 2.1, 2.2 über einen bzw. den Umfang des Gehäuses 1 verteilt angeordnet ist/sind. Bei einem wie in den Figuren 2 bis 7 dargestellten, im Querschnitt kreisrunden Gehäuse 1 liegen die Öffnungen somit im Prinzip in der Fläche eines Zylinderringes. Bei einem im Querschnitt mehreckigen Gehäuse 1 ergeben sich entsprechende Kanten in den Flächen für die Öffnungen, wobei grundsätzlich auch Stege oder dergleichen zwischen den Öffnungen vorgesehen sein können.

Weiterhin ist vorgesehen, dass das Gehäuse 1 einen oberen und einen unteren Gehäuseabschnitt 1.1, 1.2 aufweist. Dabei ist im oberen Gehäuseabschnitt 1.1 ein oberer Mantelkanal 2.3 (mit einer vertikal orientierten Hauptachse) zur Zuführung der Umgebungsluft und im unteren Gehäuseabschnitt 1.2 ein unterer Mantelkanal 2.4 (ebenfalls mit einer vertikal orientierten Hauptachse)zur Abführung der Umgebungsluft vorgesehen. Außerdem ist entsprechend die Einlassöffnung 2.1 am oberen Gehäuseabschnitt 1.1 und die Auslassöffnung 2.2 um unteren Gehäuseabschnitt 1.2 angeordnet.

Weiterhin ist im oberen Gehäuseabschnitt 1.1 der Wärmeübertrager 4 angeordnet, der besonders bevorzugt als Ringzylinder mit vertikal orientierter Hauptachse bzw. im Horizontalquerschnitt gesehen ringförmig ausgebildet ist.

Dabei ist der Wärmeübertrager 4 weiterhin einen ersten Innenraum 9 begrenzend und vorzugsweise zur insbesondere horizontalen Führung der Umgebungsluft vom Mantelstrom in diesen ersten Innenraum 9 ausgebildet.

Der bereits genannte Ventilator 5 ist dem ersten Innenraum 9 des Wärmeübertragers 4 zugeordnet, und zwar besonders bevorzugt, wie dargestellt, am gehäusebodenseitigen Ende des Ringzylinders.

Weiterhin ist erfindungsgemäß vorgesehen, dass dem Ventilator 5 abströmseitig wahlweise eine vorzugsweise am unteren Mantelkanal 2.4 ausmündende, vorzugsweise aus einem schalldämmenden Material, insbesondere Polystyrol, gebildete kegel- oder pyramidenförmige Strömungsumlenkung 6 zugeordnet ist. Deren Spitze ist dabei besonderes bevorzugt mit einer Drehachse des Ventilators 5 fluchtend ausgebildet. Außerdem ist der genannte untere Mantelkanal 2.4 einen zweiten Innenraum 10 begrenzend ausgebildet, wobei in diesem bzw. im unteren Gehäuseabschnitt 1.2 mindestens der Verdichter der Wärmepumpe, vorzugsweise auch ein weiterer Wärmeübertrager, insbesondere ein Plattenwärmeübertrager, ein Drosselelement und Teile eines Kältekreislaufes der Wärmepumpe angeordnet sind (nicht extra dargestellt).

Ferner ist im Gehäuse 1 ein Traggestell 7 für die Wärmepumpenkomponenten wie Verdichter, Wärmeübertrager etc. angeordnet, an dem insbesondere Gehäuseaussenschalen 8 befestigt sind und das vorzugsweise im Horizontalquerschnitt gesehen (siehe insbesondere Figur 4 bis 7) rechteckig, insbesondere quadratisch, ausgebildet ist.

Zur Verbesserung der Strömungsführung ist weiterhin und wie aus den Figuren ersichtlich im Gehäuse 1 im Bereich der Einlassöffnung 2.1 eine erste Strömungsumlenkung 2.5 und im Bereich der Auslassöffnung 2.2 eine zweite Strömungsumlenkung 2.6 vorgesehen. Dabei ist die Strömungsumlenkung 2.5, 2.6 wahlweise (also je nach Strömungsrichtung, was noch genauer erläutert wird) zur Umlenkung der Umgebungsluft von horizontal nach vertikal oder umgekehrt ausgebildet. Als Material für die Strömungsumlenkung 2.5, 2.6 wird besonders bevorzugt ein schalldämmendes Material, insbesondere Polystyrol, verwendet. Schließlich ist vorgesehen, dass zwischen dem Mantelkanal 2.3, 2.4 und einer Außenwandung des Gehäuses 1, insbesondere der bereits genannten Gehäuseaussenschale 8, eine Schallisolation 11 angeordnet ist.

Die erfindungsgemäße Wärmepumpe funktioniert wie folgt:
Umgebungsluft strömt über die über den gesamten Umfang des oberen Gehäuseabschnitts 1.1 des Gehäuses 1 verteilte Einlassöffnung 2.1 in den oberen Mantelkanal 2.3, wobei sie gleich zu Beginn von der ebenfalls vollumfänglichen Strömungsumlenkung 2.5 von horizontal nach vertikal (nach oben) umgelenkt wird. Weiter durch den vom Ventilator 5 erzeugten Unterdruck angezogen, strömt die im Mantelkanal 2.3 befindliche und sowohl den Wärmeübertrager 4 als auch den Ventilator 5 umschließende Umgebungsluft als nächstes nach einer weiteren Umlenkung horizontal durch den Wärmeübertrager 4 in den (ersten) Innenraum 9. Dort wird die Umgebungsluft ein weiteres Mal umgelenkt, diesmal nach unten in Richtung Ventilator 5.

Beim Durchtritt durch den Wärmeübertrager 4 findet die beabsichtigte Übertragung von Wärme statt, und zwar entweder von der Umgebungsluft auf ein den Wärmeübertrager 4 durchströmendes Kältemittel (so genannter Heizbetrieb) oder von diesem auf die durchströmende Luft (so genannter Kühlbetrieb).

Der Wärmeübertrager 4 ist dabei kältemittelseitig über einen nicht extra dargestellten Kältekreis mit den weiteren typischen Komponenten einer Wärmepumpe verbunden, also zum Beispiel mit einem Verdichter, einem Drosselelement und einem weiteren Wärmeübertrager zu Übertragung von Wärme zum Beispiel an einen Heizkreis eines Gebäudes. Die genannten Komponenten sind dabei vorzugsweise im zweiten Innenraum 10 angeordnet und ebenfalls, wie bereits erläutert, von einem bzw. dem Mantelkanal 2.4 für die abzuführende Umgebungsluft umschlossen.

Zurück zur Strömungsführung kommend, gelangt die Luft nach dem Ventilator 5 zu der genannten kegel- bzw. pyramidenförmigen Strömungsumlenkung 6 und nach dieser in den Mantelkanal 2.4 im unteren Gehäuseabschnitt 1.2. Dort strömt die Luft vertikal von oben nach unten bis sie zu einer weiteren Strömungsumlenkung 2.6 und vor dort zur ebenfalls über den Umfang verteilt angeordneten Austrittsöffnung 2.2 gelangt.

Wie ersichtlich, wird, was ebenfalls zur Reduzierung des emittierten Schalldruckpegels beiträgt, die über die Einlassöffnung 2.1 angesaugte und über die Auslassöffnung 2.2 abgeblasene Luft innerhalb der Wärmepumpe mehrfach umgelenkt. Außerdem sind erfindungsgemäß, wie erläutert, alle schallemittierenden Komponenten entweder vom oberen oder unteren Mantelkanal 2.3, 2.4 rundherum vollständig umschlossen, d. h. im Innern des Gehäuses 1 entstehender Schall kann das Gehäuse 1 praktisch nur auf Umwegen verlassen.

### Bezugszeichenliste

- 1: Gehäuse
- 1.1: oberer Gehäuseabschnitt
- 1.2: unterer Gehäuseabschnitt
- 2: Strömungsführung
- 2.1: Einlassöffnung
- 2.2: Auslassöffnung
- 2.3: oberer Mantelkanal
- 2.4: unterer Mantelkanal
- 2.5: Strömungsumlenkung
- 2.6: Strömungsumlenkung
- 3: Wärmepumpenkomponente
- 4: Wärmeübertrager
- 5: Ventilator
- 6: Strömungsumlenkung
- 7: Traggestell
- 8: Gehäuseschale
- 9: erster Innenraum
- 10: zweiter Innenraum
- 11: Schallisolation
- 12: Siebelement

## Patentansprüche

1. Wärmepumpe, umfassend ein von Umgebungsluft durchströmtes Gehäuse (1), eine im Gehäuse (1) angeordnete Strömungsführung (2) für die Umgebungsluft und eine der Strömungsführung (2) zugeordnete, mit der Umgebungsluft wechselwirkende und schallemittierende Wärmepumpenkomponente (3),
wobei die Strömungsführung (2) zur Ausbildung eines Mantelstroms der Umgebungsluft im Gehäuse (1) die Wärmepumpenkomponente (3) an ihren Vertikalseiten mantelartig umschließend ausgebildet ist,
wobei die Wärmepumpenkomponente (3) einen Ventilator (5) umfasst, der eine vertikal ausgerichtete Drehachse aufweist,
wobei das Gehäuse (1) einen oberen und einen unteren Gehäuseabschnitt (1.1, 1.2) aufweist, wobei im oberen Gehäuseabschnitt (1.1) ein oberer Mantelkanal (2.3) zur Zuführung der Umgebungsluft und im unteren Gehäuseabschnitt (1.2) ein unterer Mantelkanal (2.4) zur Abführung der Umgebungsluft vorgesehen ist,
**dadurch gekennzeichnet, dass** dem Ventilator (5) abströmseitig wahlweise eine ke- gel- oder pyramidenförmige Strömungsumlenkung (6) zugeordnet ist.

2. Wärmepumpe nach Anspruch 1, wobei die Wärmepumpenkomponente (3) einen Wärmeübertrager (4) umfasst,
**dadurch gekennzeichnet,**
**dass** der Wärmeübertrager (4) vom Mantelstrom umschlossen ausgebildet ist.

3. Wärmepumpe nach einem der Ansprüche 1 bis 2 ,
**dadurch gekennzeichnet,**
**dass** das Gehäuse (1) im Horizontalquerschnitt gesehen wahlweise mindestens dreieckig oder rundlich, besonders bevorzugt kreisrund, ausgebildet ist.

4. Wärmepumpe nach einem der Ansprüche 1 bis 3, wobei am Gehäuse (1) wahlweise eine mit der Strömungsführung (2) verbundene Einlass- und/oder Auslassöffnung (2.1, 2.2) vorgesehen ist,
**dadurch gekennzeichnet,**
**dass** wahlweise die Einlass- und/oder Auslassöffnung (2.1, 2.2) über einen Umfang des Gehäuses (1) verteilt angeordnet ist/sind.

5. Wärmepumpe nach einem der Ansprüche 1 bis 4 ,
**dadurch gekennzeichnet,**
**dass** im Gehäuse (1) ein Traggestell (7) angeordnet ist und an diesem Gehäuseaussenschalen (8) befestigt sind, wobei das Traggestell (7) vorzugsweise im Horizontalquerschnitt gesehen rechteckig, insbesondere quadratisch, ausgebildet ist.

## Claims

1. A heat pump, comprising a housing (1) through which ambient air flows, a flow guide (2), arranged in the housing (1), for the ambient air, and a sound-emitting heat pump component (3) which is associated with the flow guide (2) and interacts with the ambient air,
the flow guide (2) being designed to surround the vertical sides of the heat pump component (3) in a sheath-like manner in order to form a sheath flow of the ambient air in the housing (1),
the heat pump component (3) comprising a fan (5) which has a vertical axis of rotation,
the housing (1) having an upper and a lower housing section (1.1, 1.2), an upper sheath duct (2.3) for feeding the ambient air being provided in the upper housing section (1.1), and a lower sheath duct (2.4) for discharging the ambient air being provided in the lower housing section (1.2),
**characterised in that**
the fan (5) is optionally associated on the outflow side with a conical or pyramidal flow deflector (6).

2. The heat pump according to claim 1,
the heat pump component (3) comprising a heat exchanger (4),
**characterised in that**
the heat exchanger (4) is designed to be surrounded by the sheath flow.

3. The heat pump according to either of claims 1 to 2, **characterised in that**
the housing (1) is optionally at least triangular or round, particularly preferably circular, in horizontal cross-section.

4. The heat pump according to any one of claims 1 to 3, optionally an inlet and/or outlet opening (2.1, 2.2) which is connected to the flow guide (2) being provided on the housing (1),
**characterised in that**
optionally the inlet and/or outlet opening (2.1, 2.2) is/are distributed over a circumference of the housing (1).

5. The heat pump according to any one of claims 1 to 4, **characterised in that**
a supporting frame (7) is arranged in the housing (1), and housing outer shells (8) are fastened to said supporting frame, wherein the supporting frame (7) is preferably rectangular, in particular square, in horizontal cross-section.

## Revendications

1. Pompe à chaleur comprenant un corps (1) traversé par de l'air ambiant, un conduit d'écoulement (2) disposé dans le corps (1) pour l'air ambiant et un composant de pompe à chaleur (3) attribué au conduit d'écoulement (2), interactif avec l'air ambiant et émettant des sons,
sachant que le conduit d'écoulement (2) est constitué pour former un courant d'enveloppe de l'air ambiant dans le corps (1) entourant en forme d'enveloppe le composant de pompe à chaleur (3) sur ses côtés verticaux,
sachant que le composant de pompe à chaleur (3) comprend un ventilateur (5), qui comporte un axe de rotation orienté verticalement,
sachant que le corps (1) comporte une section de corps supérieure et inférieure (1.1, 1.2), sachant que dans la section de corps supérieure (1.1) est prévu un conduit d'enveloppe supérieur (2.3) pour l'alimentation de l'air ambiant et un conduit d'enveloppe inférieur (2.4) dans la section de corps inférieure (1.2) pour l'évacuation de l'air ambiant, **caractérisé en ce qu'**
une dérivation d'écoulement (6) de forme conique ou pyramidale est attribuée, selon nécessité, côté écoulement au ventilateur (5).

2. Pompe à chaleur selon la revendication 1,
sachant que le composant de pompe à chaleur (3) comprend un échangeur de chaleur (4),
**caractérisée en ce que**
l'échangeur de chaleur (4) est constitué entouré par le courant d'enveloppe.

3. Pompe à chaleur selon l'une quelconque des revendications 1 à 2,
**caractérisée en ce que**
le corps (1), vu en section horizontale, est constitué, selon nécessité, au moins triangulaire ou rond, en particulier circulaire.

4. Pompe à chaleur selon l'une quelconque des revendications 1 à 3,
sachant que sur le corps (1) selon nécessité une ouverture d'entrée et/ou de sortie (2.1, 2.2) est prévue, reliée .au conduit d'écoulement (2), **caractérisé en ce que**
selon nécessité , l'ouverture d'entrée et/ou de sortie (2.1, 2.2) est/sont disposée(s) répartie(s) sur une périphérie du corps (1).

5. Pompe à chaleur selon l'une quelconque des revendications 1 à 4,
**caractérisée en ce que**
dans le corps (1) est disposé un châssis de support (7) et des coques extérieurs de corps (8) sont fixées à celui-ci, sachant que le châssis de support (7), vu en section horizontale, est constitué de préférence rectangulaire, en particulier quadratique.
